# EUROPÄISCHE PATENTSCHRIFT

(11) **EP 0 510 353 B1**
(45) Veröffentlichungstag und Bekanntmachung des Hinweises auf die Patenterteilung: **29.11.1995**
(21) Anmeldenummer: 92104572.0
(22) Anmeldetag: 17.03.1992
(51) Int. Cl.: B65D 88/52, B65D 6/22

(54) **Zusammenlegbarer Frachtbehälter oder Container**
Collapsible cargo holder or container
Récipient de fret ou conteneur pliable

(30) Priorität: 25.04.1991 DE 4113438
(43) Veröffentlichungstag der Anmeldung: 28.10.1992
(73) Patentinhaber: Streich sen., Roland, D-72336 Balingen (DE)
(72) Erfinder: Streich, Roland, W-7460 Balingen-Zillhausen (DE); Kühn, Falk, W-7407 Rottenburg 6 (DE)
(74) Vertreter: Rüger, Rudolf, Dr.-Ing.

(56) Entgegenhaltungen:
- EP-A- 0 070 800
- EP-A- 0 286 271
- FR-E- 88 660
- GB-A- 619 733
- US-A- 4 177 907
- US-A- 4 618 068

## Beschreibung

Die Erfindung betrifft einen zusammenlegbaren Frachtbehälter oder Container gemäß dem Oberbegriff des Patentanspruches 1.

In jüngerer Zeit kommt dem Problem der Müllentsorgung eine immer größere Bedeutung zur wobei es auch darum geht, Verpackungsmaterialien, wie Kartonagen, Folien, Papiersäcke etc., welche in der Regel nur einmal benutzt werden, einzusparen. Pappkartons, welche prinzipiell mehrfach verwendbar wären, werden aus Gründen der verhältnismäßig hohen Rücktransportkosten sowie wegen der Gefahr möglicher Beschädigungen nach dem einmaligen Gebrauch durchweg entsorgt. Dabei zeigen die Entsorgungskosten für Industrie-und Gewerbemüll rapide steigende Tendenz.

Es besteht deshalb ein Bedürfnis nach einer praktikablen, mehrfach verwendbaren Verpackung, welche einerseits ausreichend stabil und verschleißfest ist und andererseits so universell eingesetzt werden kann, daß sie die heute im Gebrauch befindlichen Kartonagen für viele Zwecke ersetzen kann. Das gilt z.B. typischerweise für die Textilindustrie, bei der bisher Garnspulen in großen Mengen von den Garnherstellern zu den garnverarbeitenden Betrieben in Kartons geliefert werden, die lediglich zum einmaligen Gebrauch bestimmt sind und deren Rücktransport für die Wiederverwendung schon wegen des erheblichen Platzbedarfs als nicht lohnend betrachtet wird.

Insbesondere aus dem Großcontainerbau sind Konstruktionen für zusammenklappbare oder zusammenlegbare Container bekannt geworden, welche aus einer aufgerichteten Gebrauchsstellung in eine flache Leertransportstellung überführt werden können, in der der Platzbedarf für den Leer- oder Rücktransport wesentlich verringert ist.

Diese Großcontainer, deren Abmaße und grundsätzliche Bauelemente genormt sind, sind in der Regel aus Stahlblech hergestellt. Sie sind dazu eingerichtet, mittels besonderer Hebezeuge bewegt zu werden, wobei ihre spezielle Ausbildung auch abhängig von den zu befördernden Gütern ist.

Bei einem solchen aus der DE-A-33 17 221 bekannten Großraumbehälter oder Container sind die Stirn- und Seitenwände mit einem ebenen palettenförmig ausgebildeten Bodenelement mittels Scharnieren drehbeweglich verbunden, so daß sie nach Abnahme des Deckelelements auf das Bodenelement aufgeklappt werden können, um den Container in die flache Leertransportstellung zu überführen. Das Deckelelement wird dabei auf die flach aufeinandergeklappten Wandteile aufgelegt und mit diesen mittels Bolzen und Laschen fest verbunden. Wegen des verhältnismäßig großen Gewichts der Wandteile und des Deckelelements kann das Einfalten der Wandteile nur unter Zuhilfenahme von Hebezeugen erfolgen, wobei das lagerichtige Aufsetzen des Deckelelements,derart, daß die zur Befestigung dienenden Bolzen in ihre Löcher finden, ein erhebliches Maß an Aufmerksamkeit und Geschicklichkeit von seiten des Bedienungspersonals erfordert. Außerdem müssen die Scharnierachsen der einzelnen Wandteile in unterschiedlichem Abstand von der Bodenfläche des Bodenelementes stehen, um das flachliegende Einklappen dieser Wandteile zu ermöglichen. Abgesehen davon, daß sich dadurch konstruktive Schwierigkeiten ergeben können, ist auch eine vorbestimmte Reihenfolge bei dem Einklappvorgang einzuhalten, die ebenfalls geschultes Personal voraussetzt, um eine Beschädigung der Scharniere oder der Wandteile zu verhindern.

Grundsätzlich Gleiches gilt auch für einen aus der CA-A-875 957 bekannten zusammenklappbaren Großcontainer, bei dem die gegenüberliegenden Stirnwände als aufklappbare Türen ausgebildet sind, die für das Einfalten in die Leertransportstellung um ihre vertikalen Scharnierachsen auf die Außenseite der jeweils zugeordneten Seitenwand flachliegend aufgefaltet werden können. Zusätzlich sind bei diesem Großcontainer noch besondere Abdichtungen zwischen den Seitenwänden und dem Deckel- sowie dem Bodenelement und den Türen vorgesehen, um zumindest eine spritzwasserdichte Abdichtung des Containerinnenraums zu gewährleisten.

Bei einem anderen aus der DE-A-38 05 981 bekannten zusammenlegbaren Frachtcontainer nach den ISO-Standards ist jede Seitenwand aus drei über Scharniere miteinander verbundenen Sektionen aufgebaut, während die Stirnwände an dem Container derart beweglich gelagert sind, daß sie aus der normalen Schließlage in eine unter die Decke des Containers einfahrbare Stellung bewegbar sind. Zum Zusammenlegen des Containers werden die Seitenwandsektionen um ihre Scharnierachsen ziehharmonikaartig nach innen gefaltet, so daß in der Leertransportstellung der Deckelteil, die Stirnwände, die mittleren und unteren Sektionen der Seitenwände sowie das Bodenelement schichtartig übereinander liegen. Dieses Zusammenfalten des Containers kann nur mittels eines an den Eckfassungen des Deckelteils angreifenden Hebezeugs geschehen, wobei mit Rücksicht auf die Unfallgefahr eine erhebliche Aufmerksamkeit erforderlich ist.

Daneben ist es aus dem DE-U-86 11 553 bekannt, bei einem Großcontainer, bei dem die Stirn- und die Seitenwände mit dem Bodenelement über Scharniere verbunden sind, auch das Deckelelement zweiteilig auszubilden und über Scharniere an die Seitenwände anzuschließen. In den Stirnwänden vorgesehene Türen sind dabei derart ausgebildet, daß sie beim Zusammenfalten des Containers nach außen zu flach aufeinandergeklappt werden können. Bei diesem Großcontainer findet ein Rohrrahmen mit Verkleidungsblechen Verwendung, wobei die Wandteile in der aufgerichteten Gebrauchsstellung durch Hebelverschlüsse miteinander verriegelt sind. Die vielen Scharnierachsen dieses Großcontainers beeinträchtigen die Stabilität im aufgerichteten Zustand und lassen eine einwandfreie Abdichtung des Containerinnenraums nur schwer möglich erscheinen. Abgesehen davon ist die Handhabung dieses Großcontainers beim Zusammenlegen schwierig und umständlich.

Ein weiterer Großraumbehälter oder Container ist aus der EP 0 070 800 bekannt geworden. Dieser Container weist ein Boden- und ein Deckelteil auf zwei Seitenwandteile, ein erstes Stirnwandteil und zwei nach außen aufmachbare Türen, die die zweite Stirnwand des Containers bilden.

Die Seitenwandteilen weisen an zwei einander gegenüberliegenden Seiten pfostenartige Profile auf, an deren Enden Verbindungselemente angeordnet sind. Die Verbindungselemente werden mit einem Werkzeug betätigt, und dienen dazu, die Seitenwandteile mit dem Boden- bzw. dem Deckelteil zu verbinden. Das Stirnwandteil ist mit Gewindebolzen oder Schrauben an den Seitenwandteilen sowie an dem Boden- und dem Deckelteil befestigt. Die Türen sind in Scharnierelementen an den Seitenwandteilen eingehängt und mit Schrauben fixiert.

Um den Container in seine zusammengelegte Leertransportstellung zu bringen, wird das Deckelteil abgenommen und die Türen werden von den Seitenwandteilen gelöst. Danach werden die Seitenwandteile und das Stirnwandteil von dem Bodenteil getrennt. Zum Leertransport des Containers werden die Seitenwandteile auf das Bodenteil gelegt und darüber die Türen und das Stirnwandteil, die nebeneinander angeordnet sind. Obenauf liegt das Deckelteil, das in den Eckbereichen mit dem Bodenteil verbunden wird, so daß ein kompaktes, flaches Gebilde entsteht.

Zum Abnehmen des Decken- und der Wandteile von dem Bodenteil sind wegen des hohen Gewichts der Teile Hebezeuge erforderlich. Darüber hinaus ist das Aufrichten bzw. das Zerlegen des Containers auch deshalb zeitraubend und schwierig, weil jedesmal die Türen in die Seitenwandteile eingesetzt bzw. von den Seitenwandteilen gelöst werden müssen.

Schließlich ist noch aus der DE-OS 3024707 ein Frachtbehälter oder Container für Stückgüter od.dgl. in Leichtbauweise bekannt geworden, bei dem auf die Verwendung von Scharnieren als Verbindungsmittel zwischen dem Boden- und dem Deckelelement und den Seitenwandelementen verzichtet ist. Das Boden- und das Deckelelement sowie die Seitenwandelemente bestehen hier jeweils aus Aluminium-Profilrahmen und mit diesen verbundenen dünnen Aluminiumpaneelen, die gegebenenfalls mit Sicken oder eingeformten Versteifungsrippen versehen sind. Das Bodenelement und das Deckelelement sind durch vertikale Pfosten im Abstand miteinander verbunden, an denen die in sich stabilen Seitenwände festgelegt sind, wobei die Pfosten am Bodenelement und am Deckelelement mittels quaderartiger Eckstücke lösbar angeschlossen sind, die Zapfen tragen, die in Hohlräume der als Hohlprofile ausgebildeten Eckpfosten ragen. Zusätzliche Befestigungsschrauben halten diese an den Ecken des Boden- und des Deckelelementes angeordneten Steckverbindungseinrichtungen zusammen.

Bei der Montage oder Demontage dieses Frachtbehälters, wie sie zur Überführung in die aufgerichtete Gebrauchsstellung bzw. in die flache Leertransportstellung erforderlich ist, fallen verhältnismäßig viele getrennte Einzelteile an. Abgesehen davon, daß dadurch der Montage- und der Demontagevorgang selbst verhältnismäßig zeitraubend und umständlich sind, muß auch besondere Vorsorge getroffen werden, daß die losen Einzelteile beim Leertransport nicht verlorengehen.

Aufgabe der Erfindung ist es demgegenüber, einen Fracht- oder Transportbehälter zu schaffen, der von den beschriebenen Nachteilen der Großcontainer möglichst frei, mit geringem Gewicht kostengünstig herstellbar ist, sich durch einen widerstandsfähigen und pflegeleichten Aufbau auszeichnet und zur Verpackung der verschiedenartigsten Güter geeignet ist, wobei gleichzeitig auf einfache Weise eine Überführung in einen zusammengelegten Leertransportzustand möglich ist.

Zur Lösung dieser Aufgabe ist der eingangs genannte Frachtbehälter erfindungsgemäß dadurch gekennzeichnet, daß daß die wenigstens eine Tür in dem Leertransportzustand an das im Eckbereich anschließende Seitenwandelement flachliegend innen anklappbar ausgebildet ist, und daß in diesem Leertransportzustand die wenigstens eine angeklappte Tür an dem Seitenwandelement anliegend untergebracht ist, wobei die um die Scharnierachse schwenkbare Verbindung zwischen der wenigstens einen Tür und dem Seitenwandelement nicht gelöst ist.

Dieser Frachtbehälter zeichnet sich durch verhältnismäßig wenig Einzelteile aus, die eine leichte Montage erlauben, zumal die einzelnen Elemente lediglich zusammengesteckt sind. In dem zusammengelegten Leertransportzustand sind die Seitenwände und etwaige Türen etc. zwischen dem Boden- und dem Deckelement untergebracht, und da das Deckelelement mit dem Bodenelement über die Steckverbindungen fest verbunden ist, bildet das Ganze ein flaches, stabiles "Paket", das mit geringe Platzbedarf transportiert werden kann. Lose Einzelteile fallen nicht an; die Seitenwandelemente können in beliebiger Reihenfolge auf dem Bodenelement aufgeschichtet werden. Durch den Verzicht auf eine Scharnierverbindung zwischen den Seitenwänden und dem Boden- bzw. dem Deckelelement ist auch gewährleistet, daß die zum Behälterinnenraum weisende Bodenfläche des Frachtbehälters vollständig eben ausgebildet werden kann, d.h. ohne daß randseitig unterschiedlich hohe leistenartige Halterungselemente für Scharnierachsen etc. vorgesehen werden müssen. Bei abgenommenem Deckelelement und abgenommenen Seitenwandelementen kann das Bodenelement sogar im Bedarfsfall unmittelbar als Palette verwendet werden. Auch können damit das Boden- und das Deckelelement mit Wandelementen verschiedener Höhe kombiniert werden, um bei Bedarf die Höhe des Frachtbehälters an Verpackungsgut unterschiedlicher Höhe anzupassen.

Der neue Frachtbehälter kann in einer bevorzugten Ausführungsform derart ausgebildet sein, daß seine Seitenwandelemente und/oder das Bodenelement und/oder das Deckelelement zumindest im wesentlichen aus Kunststoff ausgebildet sind. Hierfür eignen sich besonders faserverstärkte Kunststoffe, und zwar sowohl Thermo- als auch Duroplaste, die bspw. in üblichen Preßverfahren verarbeitet werden können. Es ist aber auch denkbar, einzelne Elemente oder alle Elemente im Kunststoffspritzverfahren herzustellen. Die Elemente können einschichtig oder mehrschichtig aufgebaut sein, gegebenenfalls auch ganz oder teilweise aus Polyurethanschaum bestehen. Es können aber auch Elemente miteinander kombiniert werden, die nach unterschiedlichen Herstellverfahren erzeugt wurden, wenn dies mit Rücksicht auf Preis- oder Herstellungsvorteile zweckmäßig ist. Der einfache Aufbau kann aus Polyurethanschaum bestehen. Der einfache Aufbau des neuen Frachtbehälters erlaubt eine besonders werkzeuggerechte, paßgenaue Fertigung ohne nennenswerte Nachbearbeitung; er gewährleistet eine stabile Bauweise, wobei in der Regel kein Oberflächenschutz erforderlich ist, da das Kunststoffmaterial in jeder beliebigen Farbe eingefärbt werden kann und, abhängig von der Materialwahl, auch weitgehend schlag- und kratzfest ist.

Selbstverständlich kann zur Herstellung des neuen Frachtbehälters naturgemäß auch anderes Material verwendet werden, wenn dies mit Rücksicht auf den Verwendungszweck angezeigt erscheint. So ist es denkbar, den Behälter oder zumindest einzelne seiner Elemente aus Leichtmetall oder allgemein Metallblech oder sogar aus Holz herzustellen, wie auch Verbundwerkstoffe Verwendung finden können. Wegen seines geringen Gewichtes kann er Problemlos ohne Zuhilfenahme von Hebezeugen montiert und demontiert werden. Er eignet sich für die Verpackung und den Transport praktisch beliebiger Güter, darunter auch Lebensmittel, Glas- und Porzellanerzeugnisse usw. Speziell in der Textilindustrie lassen sich solche Frachtbehälter für die Verpackungen im Transport von Garnspulen jeder Art mit Vorteil einsetzen. Hierbei können die Frachtbehälter auch für Lagerzwecke genutzt werden.

Insbesondere in der Ausführung aus Kunststoff können die Frachtbehälter auch Problemlos über längere Zeiträume im Freien gelagert werden, wobei eine gegebenenfalls mit Rücksicht auf das Transportgut erforderliche spritzwasser- oder staubdichte Abdichtung des Behälterinnenraums ohne großen Aufwand möglich ist.

Mit Vorteil können jeweils die Seitenwandelemente an zwei einander gegenüberliegenden Seiten parallele, pfostenartige Profile aufweisen, an denen ggfs. Teile der Steckverbindungseinrichtungen angeordnet sind. Diese Profile können entweder unmittelbar in dem Material der Seitenwandelemente ausgebildet oder an dieses angeformt sein, wie sie auch Teile eines umlaufenden Rahmens sein können. Andererseits können die Profile aber auch aus einem anderen Material, bspw. Metall, insbes. Leichtmetall bestehen und in die Seitenwandelemente eingeformt oder mit diesen in sonst einer zweckmäßigen Art verbunden sein.

Vorteilhaft ist es, wenn die Steckverbindungseinrichtungen an einem der miteinander zu verbindenden Elemente angeordnete Steckzapfen und an dem jeweils anderen Element angeordnete Aufnahmen für diese Steckzapfen aufweisen. Diese Steckzapfen erlauben nicht nur eine einfache Handhabung, sondern sie können auch ohne weiteres so stabil ausgebildet werden, daß sie auch nach längerem Gebrauch des Frachtbehälters eine einwandfreie Verbindung der Elemente miteinander gewährleisten.

Die Profile können auf dem jeweiligen Seitenwandelement über die Wandfläche vorragend, d.h. erhaben angeordnet sein; sie können als offene oder geschlossene Hohlprofile oder als Rohre runder oder sonstwie zweckmäßiger Querschnittsgestalt ausgebildet sein.

Als Verschlußteil ist der Frachtbehälter mit wenigstens einer Tür versehen, die an einem Seitenwandelement oder einem mit diesem verbundenen Teil um eine Scharnierachse schwenkbar gelagert ist und die im Transportzustand an das Seitenwandelement flachliegend anklappbar ausgebildet ist. Sind die Profile, wie erwähnt, über die Wandfläche vorragend angeordnet, so kann die Tür in den von den beiden vorragenden Profilen begrenzten vertieften Bereich des jeweiligen Seitenwandelementes versenkt einklappbar ausgebildet sein, so daß das Wandelement mit der eingeklappten Tür - oder mit zwei eingeklappten Türen - eine im wesentlichen flache Tafel bildet, die ohne Gefahr der Beschädigung irgendwelcher vorstehender Teile im Leertransportzustand zwischen dem Bodenelement und dert Deckelelement mit geringer Höhenerstreckung sicher untergebracht ist.

Dabei ist es von Vorteil, wenn mit den Profilen oder den Seitenwandelementen Scharnierelemente verbunden sind, die jeweils zwei Parallele Scharnierachsen aufweisen, von denen eine eine Verschwenkung des Scharnierelementes bezüglich des Seitenwandelementes ermöglichend angeordnet und die andere der Tür zugeordnet ist. Zur Erhöhung der Stabilität des Frachtbehälters im aufgerichteten Gebrauchszustand kann jedes Scharnierelement in wenigstens einer Stellung verriegelbar ausgebildet sein. Es sind auch Ausführungsformen denkbar, bei denen das Scharnierelement lösbar an dem jeweiligen Seitenwandelement oder an dessen Profil befestigt ist, derart, daß z.B. die Tür ohne weiteres abgenommen werden kann, wenn der Frachtbehälter für bestimmte Einsatzzwecke einseitig oder beidseitig an den Stirnseiten offen Verwendung finden soll.

Zwischen dem Scharnierelement und dem zugeordneten Profil bzw. Seitenwandelement können, ebenso wie zwischen der wenigstens einen Tür und dem Scharnierelement und/oder dem Profil und/oder dem Boden- oder Deckelelement, jeweils Dichtmittel angeordnet sein, wie es auch möglich ist, Dichtmittel zwischen dem Boden- und/oder dem Deckelteil und den Seitenwandelementen vorzusehen, wenn dies mit Rücksicht auf einen staub- und/oder spritzwassersicheren Abschluß des in dem Frachtbehälter enthaltenen Transportgutes erforderlich erscheint.

In einer abgewandelten Ausführungsform, die insbesondere für den Transport von Schüttgütern infragekommt, kann das wenigstens eine Verschlußelement auch als Schieber ausgebildet sein, der in Führungsmitteln der Seitenwandelement und/oder des Boden- und/oder des Deckelelementes oder von mit diesen verbundenen Teilen verschieblich geführt ist. In der Verschlußstellung kann dieser Schieber durch das Boden- und/oder das Deckelelement arretierbar sein, doch ist es auch denkbar, dafür eigene Arretiermittel vorzusehen. Das Deckel- und/oder das Bodenelement sind in der Regel, zumindest im Bereiche der Boden- bzw. Deckelfläche, geschlossen ausgebildet. Abhängig von dem Verwendungszweck ist eine Ausbildung eines oder beider dieser Elemente auch in Form eines Rahmens möglich, derart, daß die Deckel- oder Bodenfläche eine oder mehrere kleine oder größere Öffnungen enthält.

An dem Boden-und/oder dem Deckelelement können Anschlagmittel für ein Verschlußteil (Tür, Schieber, Rollo, Jalousie etc.) angeordnet sein. Diese Anschlagmittel können bspw. zumindest am Bodenelement eine vorzugsweise angeformte erhabene Anschlagleiste aufweisen; sie können aber auch durch wenigstens eine Anschlagschulter gebildet sein. Dabei hat es sich als vorteilhaft erwiesen, wenn bei der Ausbildung der Anschlagmittel als Anschlagleiste diese ringsumlaufend geschlossen ausgebildet ist, wobei dann das an das Seitenwandelement in bereits erwähnter Weise herangeklappte Verschlußelement in dieser Stellung durch die Anschlagmittel fixierbar sein kann. Auch das erläuterte Scharnierelement kann in seiner jeweiligen Stellung durch diese Anschlagleiste fixierbar sein. Außerdem können Anordnung und Ausbildung dieser Anschlagleiste so gewählt werden, daß die im Leertransportzustand zwischen das Boden- und das Deckelelement zusammen mit dem jeweiligen Verschlußteil eingelegten Seitenwandelemente seitlich unverrückbar zwischen dem Boden- und dem Deckelelement gehalten sind.

Insbesondere in den Fällen, in denen es auf einen spritzwasserdichten Abschluß des Behälterinnenraums ankommt, ist es schließlich von Vorteil, wenn ein von den Anschlagmitteln begrenzter Raum des Bodenelements eine nach außen führende Drainageeinrichtung aufweist, die sicherstellt, daß unter extremen Einsatzbedingungen auf der Behälterinnenwand auftretendes Schwitzwasser, das an den vertikalen Innenwandflächen nach unten läuft, in dem erwähnten randseitigen Raum des Bodenelementes gesammelt wird, von dem aus es über die Drainageeinrichtung nach außen abgeführt wird, ohne auf das Transportgut zur Einwirkung kommen zu können.

Das bspw. in Form einer Tür ausgebildete wenigstens eine Verschlußteil kann gleich hoch wie die Seitenwandelemente sein. In bestimmten Fällen ist es aber von Vorteil, wenn das wenigstens eine Verschlußteil eine von der Höhe der Seitenwandelemente verschiedene Höhe aufweist, wobei das Boden- und/oder das Deckelelement im Bereich der Seitenwandelemente oder des Verschlußteils mit vorragenden oder zurückspringenden Seitenwandteilen versehen sein kann, die im aufgerichteten Zustand des Frachtbehälters sich an die Seitenwandelemente bzw. an das wenigstens eine Verschlußteil anschließen.

Eine besonders zweckmäßige Ausführungsform des neuen Frachtbehälters zeichnet sich dadurch aus, daß die Seitenwandelemente mit dem Boden- und/oder dem Deckelelement unverlierbar durch Verbindungsmittel verbunden sind, die die Überführung der Seitenwandelemente aus der aufgerichteten in die zusammengelegte Stellung gestattend ausgebildet sind. Auf diese Weise ist automatisch sichergestellt, daß bei der Überführung in die zusammengelegte Leertransportstellung die Seitenwandelemente lagerichtig zu dem Boden- und dem Deckelelement zu liegen kommen. Zu diesem Zwecke können die Verbindungsmittel im Bereiche der Stirnseiten der Seitenwandelemente angeordnete laschenartige Verbindungselemente aufweisen, die an dem Boden- oder Deckelelement und dem jeweiligen Seitenwandelement schwenkbar sowie an wenigstens einem dieser Elemente begrenzt längsverschieblich gelagert sind. Diese laschenartigen Verbindungsmittel bilden nicht nur Führungsmittel für die Seitenwandelemente beim Einklappen oder Aufrichten, sondern sie können gleichzeitig auch als Versteifungselemente für den aufgerichteten Frachtbehälter wirken. Wenn es wünschenswert erscheint, außen vorstehende Teile zu vermeiden, können die Verbindungsmittel im übrigen versenkt angeordnet sein.

In einer anderen Ausführungsform können die Verbindungsmittel auch wenigstens ein mit dem Boden- oder dem Deckelelement verbundenes, vorzugsweise elastisches,bandartiges Element aufweisen, an das das jeweilige Seitenwandelement angekuppelt ist.

Häufig genügt es, wenn die Seitenwandelemente stumpf an das Boden- und das Deckelelement anschließen. Zur Erhöhung der Stabilität des Frachtbehälters im aufgerichteten Zustand sowie zur Verbesserung der Abdichtungsverhältnisse kann es aber zweckmäßig sein, zwischen dem Boden-und/oder dem Deckelelement und den Seitenwandelementen jeweils formschlüssig ineinandergreifende Verbindungsglieder auszubilden oder anzuordnen, die bspw. nach Art einer Nut-/Federverbindung gestaltet sein können.

Das Bodenelement kann zumindest in den Eckbereichen Aufstellfüße aufweisen, die es erlauben, den Frachtbehälter von allen Seiten her mittels eines Gabelstaplers zu transportieren oder ihn auf einer feuchten Aufstellfläche aufzustellen. Diese Aufstellfüße können angeformt oder als eigene Teile angebracht sein. Zur Platzersparnis im Lager oder beim Transport ist es daneben häufig erwünscht, mehrere solcher Frachtbehälter aufeinander stapeln zu können. Das ist ohne weiteres möglich. Um einen sicheren Halt der aufgestapelten Behälter zu gewährleisten, kann das Deckelelement zumindest in den Eckbereichen Führungsmittel für die Füße eines aufgestapelten zweiten Frachtbehälters aufweisen. Auch können zum Schutz des Frachtbehälters, insbesondere bei Einsatzzwecken, bei denen ein etwas rauherer Betrieb zu erwarten ist, das Deckelelement und/oder das Bodenelement und/oder wenigstens eines der Seitenwandelemente seitliche Stoßfänger tragen.

Da sich die neuen Frachtbehälter nach außen als im wesentlichen gradflächig begrenzte Körper von rechteckiger oder quadratischer Querschnittsgestalt darbieten, ergeben sich für eine optimale Ausnutzung des Transportraumes Vorteile, wenn ein solcher neuer Frachtbehälter im aufgerichteten Zustand im wesentlichen folgende Außenabmaße aufweist:

| | |
|---|---|
| Länge: | 120 cm |
| Breite: | 115 cm |
| Höhe: | 118 cm. |

Diese Außenabmaße erlauben es, daß jeweils zwei Frachtbehälter neben und übereinander in einem genormten Großcontainer Platz finden.

Weitere vorteilhafte Merkmale des neuen Frachtbehälters ergeben sich aus der nachfolgenden Beschreibung eines Ausführungsbeispiels des Gegenstandes der Erfindung, das in der Zeichnung dargestellt ist.

In der Zeichnung zeigen:
- Fig. 1: einen Frachtbehälter oder Kleincontainer gemäß der Erfindung, in perspektivischer schematischer Darstellung, in geschlossenem Zustand,
- Fig. 2: den Frachtbehälter nach Fig. 1, im geöffneten Zustand, mit einem darauf gestapelten zweiten Frachtbehälter gleicher Bauart, jedoch in geschlossenem Zustand,
- Fig. 3: den Frachtbehälter nach Fig. 1, mit abgenommenem Deckelteil, in schematischer perspektivischer Darstellung,
- Fig. 4: den Frachtbehälter nach Fig. 1, ohne Deckelteil, mit eingeklappten Türen, in schematischer perspektivischer Darstellung,
- Fig. 5: den Frachtbehälter nach Fig. 4, mit einem umgeklappten Seitenwandelement, in perspektivischer schematischer Darstellung,
- Fig. 6: den Frachtbehälter nach Fig. 1, mit auf dem Bodenelement aufgelegten Seitenwandelementen, in perspektivischer schematischer Darstellung,
- Fig. 7: den Frachtbehälter nach Fig. 1, im zusammengelegten Leertransportzustand, in perspektivischer schematischer Darstellung,
- Fig. 8: den Frachtbehälter nach Fig. 1, im Ausschnitt, unter Veranschaulichung einer Einzelheit im Bereich des Bodenelements, in einer Seitenansicht und in einem anderen Maßstab,
- Fig. 9: die Anordnung nach Fig. 8, in einer anderen Seitenansicht sowie in teilweise auseinandergezogenem Zustand,
- Fig. 10: die Anordnung nach Fig. 8, im zusammengelegten Leertransportzustand, entsprechend der Fig. 7, in einer Seitenansicht,
- Fig. 11: die Anordnung nach Fig. 8, geschnitten längs der Linie XI-XI der Fig. 8, in einer Draufsicht und einer Teildarstellung, unter Veranschaulichung der in der geschlossenen Stellung stehenden Tür,
- Fig. 12: die Anordnung nach Fig. 11, unter Veranschaulichung der in der voll geöffneten Stellung stehenden Tür, in einer entsprechenden Teildarstellung,
- Fig. 13: die Anordnung nach Fig. 11, unter Veranschaulichung der in der eingeklappten Stellung stehenden Tür, in einer entsprechenden Teildarstellung,
- Fig. 14: eine Einzelheit im Bereiche des Anschlußbereiches des Deckelelements an ein Wandelement einer abgewandelten Ausführungsform des Frachtbehälters nach Fig. 1, in einer Schnittdarstellung, im Ausschnitt,
- Fig. 15: eine Einzelheit in dem Anschlußbereich eines Seitenwandelementes an das Bodenelement der in Fig. 14 dargestellten abgewandelten Ausführungsform des Frachtbehälters nach Fig. 1, im Ausschnitt und in einer entsprechenden Darstellung,
- Fig. 16: einen Frachtbehälter oder Kleincontainer gemäß der Erfindung, in einer weiteren abgewandelten Ausführungsform, in perspektivischer schematischer Darstellung,
- Fig. 17: den Frachtbehälter nach Fig. 16, geschnitten längs der Linie XVII-XVII der Fig. 16, im Ausschnitt, in einer Draufsicht und in einem anderen Maßstab,
- Fig. 18: den Frachtbehälter nach Fig. 16, geschnitten längs der Linie XVIII-XVIII der Fig. 16, in einer Seitenansicht, im Ausschnitt und in einem anderen Maßstab, und
- Fig. 19: eine abgewandelte Ausbildung der Scharnieraufhängung der Türen des Frachtbehälters nach Fig. 1, in einer Seitenansicht des Frachtbehälters nach Fig. 1, im Ausschnitt und in einem anderen Maßstab.

Der in den Fig. 1 bis 7 dargestellte Frachtbehälter oder Kleincontainer weist eine im wesentlichen würfel- oder parallelepipedförmige Gestalt mit rechtwinklig aufeinanderstehenden ebenen Außenflächen auf. Zur Erleichterung des Verständnisses ist er in diesen Figuren in verschiedenen Zuständen lediglich in seinem grundsätzlichen Aufbau veranschaulicht; einzelne konstruktive Details werden sodann anhand der nachfolgenden Figuren erläutert werden.

Der Frachtbehälter weist ein im wesentlichen rechteckiges, ebenes, plattenförmiges Bodenelement 1 auf, das in den Ecken mit vier winkelförmigen Aufstellfüße 2 versehen ist, zwischen denen jeweils ein Zwischenraum 3 freigelassen ist, der es bspw. erlaubt, den Frachtbehälter mit einem Gabelstapler anzuheben. Auf die ebene, den Aufstellfüßen 2 abgewandten Bodenfläche 4 (Fig. 2) des Bodenelementes 1 sind auf einander gegenüberliegenden Seiten zwei im wesentlichen parallele Seitenwandelemente 5 aufgesetzt, die ihrerseits ein Deckelelement 6 tragen, das randseitig bündig mit den Seitenwandelementen 5 abschließt.
Das Deckelelement 6 ist mit einer ebenen äußeren Deckfläche 7 ausgebildet und trägt in den vier Ecken über die Deckfläche 7 vorragende Winkelleisten 8, die einerseits als Eckverstärkungen für das Deckelelement 6 wirken und andererseits als Führungsmittel für die Aufstellfüße 2 eines aufgestapelten Frachtbehälters gleicher Art dienen, wie dies aus Fig. 2 zu ersehen ist. Zu diesem Zwecke ist der Abstand einander gegenüberliegender Innenflächen der Winkelleisten 8 unter Berücksichtigung des erforderlichen Spiels entsprechend dem Abstand der zugehörigen, einander gegenüberliegenden Außenflächen 9 der ebenfalls winkeligen Aufstellfüße 2 gewählt, derart, daß bei aufeinandergestapelten Frachtbehältern der aufgesetzte Frachtbehälter einwandfrei seitlich geführt ist.

Auf seiner vorderen und seiner hinteren Stirnseite ist der Frachtbehälter jeweils durch Verschlußteile in Gestalt zweier Türen oder Türhälften 10 verschließbar, die,um vertikale Scharnierachsen schwenkbar, jeweils an länglichen, leistenartigen Scharnierelementen 11 angeschlagen sind, die ihrerseits über in den Fig. 1 bis 7 nicht weiter dargestellte Scharniere mit den Seitenwandelementen 5 verbunden sind. Die zur schwenkbaren Lagerung der Türen 10 an den Scharnierelementen 11 dienenden Scharniere sind mit 12 bezeichnet.

Wie insbesondere Fig. 2 zeigt, können die Türen 10 auch bei gestapelter Anordnung der Frachtbehälter jederzeit wahlweise nach außen geöffnet oder geschlossen werden, so daß dieser unbehindert be- oder entladen werden kann, was insbesondere dann von Vorteil sein kann, wenn die Frachtbehälter als Lager- oder Vorratsbehälter zum Einsatz kommen. Der Öffnungswinkel jeder Tür oder Türhälfte 10 liegt bei ca. 90 bis 100°; abhängig von der Ausbildung der die Scharniere 12 bildenden Scharnierbänder, die gegebenenfalls auch zwei Scharnierachsen aufweisen können, kann auch ein Öffnungswinkel von 180° und mehr erzielt werden, falls dies im Einzelfall erforderlich sein sollte.

Der in den Fig. 1,2 im aufgerichteten Gebrauchszustand dargestellte Frachtbehälter ist zusammenlegbar. Um diese Zusammenlegbarkeit zu ermöglichen, sind zur Verbindung der Wandelemente 5 mit dem Boden- und dem Deckelelement 1 bzw. 6 in den Eckbereichen dieser beiden Elemente Steckverbindungseinrichtungen vorgesehen, deren Aufbau im einzelnen insbesondere aus Fig. 3 und 6 zu entnehmen ist:

Das Deckelelement 6 weist an den den Seitenwandelementen 5 zugeordneten gegenüberliegenden Seitenwände nach unten vorragende,angeformte, leistenartige Seitenteile 14 auf, in deren Verlängerung in den vier Ecken des Deckelteils 6 vier im Querschnitt rechteckige parallelle Zapfen 15 angeordnet sind. Den aus dem im Querschnitt im wesentlichen U-förmigen Deckelteil 6 vorragenden Zapfen 15 sind im Querschnitt ebenfalls rechteckige Aufnahmen 16 zugeordnet, die von dem Innenprofil vierer im Querschnitt im wesentlichen rechteckiger oder quadratischer Profile 17 gebildet sind, welche als Pfosten wirken und an einander gegenüberliegenden Stirnseiten jeweils paarweise ein Seitenwandelement 5 begrenzen. Die Profile 17 wirken als Pfosten; sie nehmen Belastungen auf, welche in vertikaler Richtung von oben her auf den Frachtbehälter, bspw. bei der Stapelung, einwirken können. Außerdem bewirken sie eine Verstärkung und Stabilisierung der zwischen den Profilen 17 jeweils liegendenden ebenen und dünneren Seitenwandpaneele 18.

Die Profile 17 können in einer abgewandelten Ausführungsform auch in Gestalt von zylindrischen Rohren oder Profilrohren anderer Querschnittsgestalt ausgebildet sein, wie es auch möglich ist, offene Profile zu verwenden. Sie können bspw. in Form von Metallprofilen in die etwa aus Kunststoff bestehenden Seitenwandelemente 5 eingebettet sein, doch kann die Anordnung auch derart getroffen sein, daß sie unmittelbar aus dem Material der Seitenwandelemente 5 ausgearbeitet sind. Dazu ist zu erwähnen, daß grundsätzlich auch Ausführungsformen denkbar sind, bei denen die Profile 17 sich nicht über die ganze Höhe derSeitenwandelemente 5 erstrecken, sondern durch im Bereiche der oberen und der unteren Berandung der Seitenwandelemente 5 anschließende leistenartige Teile kürzerer Längserstreckung ersetzt sind.

Auf der den Aufnahmen 16 gegenüberliegenden Seite ist jedes Wandelement 5 mit zwei im Querschnitt ebenfalls rechteckigen Zapfen 19 versehen, die zu den Aufnahmen 16 koaxial ausgerichtet und mit den Zapfen 15 des Deckelteils 6 im wesentlichen gleichgestaltet sind. Die Zapfen 19 sind bei dem beschriebenen Ausführungsbeispiel in den Hohlraum der Profile 17 eingeschoben und in diesem fixiert. Wie insbesondere aus Fig. 6 zu ersehen, sind in dem Bodenelement 1 im Bereiche dessen Ecken 4 im Querschnitt rechteckige Zapfenlöcher 20 ausgebildet, die zur Aufnahme der unteren Zapfen 19 der Seitenwandelemente 5 dienen und entsprechend diesen Zapfen 19 gestaltet sind.

Beispielsweise die Fig. 3,5 zeigen, daß die stirnseitig an den Seitenwandelementen 5 angeordneten Profile 17 über die sonst ebene glatte Innenwandfläche 21 der Wandelemente 5 nach innen zu vorragend angeordnet sind, derart, daß sie zwischen sich zusammen mit der Innenwandfläche 21 jeweils einen rinnenartigen vertieften Raum begrenzen und dem ganzen Wandelement 5 eine im Querschnitt etwa U-förmige Querschnittsgestalt verleihen. Die Außenwand der Wandelemente 5 ist jeweils glatt; sie kann aber auch profiliert oder sonstwie gestaltet sein. Dies gilt auch für die Innenfläche der Wandelemente 5 und des Boden- sowie des Deckelelementes 1 bzw. 6.

In diesem Zusammenhang ist zu erwähnen, daß natürlich auch Ausführungsformen denkbar sind, bei denen die Profile 17 zur Außenwand der Wandelemente 5 hin zumindest über einen Teil Ihrer Höhe vorspringend angeordnet sind, oder Teile eines stabilen geschlossenen Rahmens bilden, in den Wandpaneele eingesetzt oder eingeformt sind.

Die Scharnierleisten 11, an denen die Türen 10 in bereits beschriebener Weise nach außen zu um eine erste vertikale Scharnierachse schwenkbar angeschlagen sind, sind ihrerseits an den Profilen 17 um eine zweite vertikale Gelenkachse nach innen zu klappbar gelagert, so daß die Türen 10 zusammen mit den Scharnierleisten 11 in der aus Fig. 5 ersichtlichen Weise in den von den beiden Profilen und der Innenfläche 21 begrenzten Raum des zugeordneten Seitenwandelementes 5 eingeklappt werden können. Das Maß, um das die Profile 17 über die Innenfläche 21 vorragen, entspricht dabei im wesentlichen der Dicke der Türen 10, so daß sich in dem in Fig. 5 auf der linken Seite dargestellten eingeklappten Zustand der Türen 10 eine im wesentlichen durchgehend ebene Innenseite des in diesem Zustand im wesentlichen tafelförmigen Seitenwandelementes 5 ergibt. Dies ist auch augenfällig aus Fig. 4 zu ersehen, wo beide Seitenwandelemente 5 mit versenkten eingeklappten Türen 10 veranschaulicht sind.

Die Türen 10 haben (Fig. 3) eine größere Höhe als die Seitenwandelemente 5. Sie stehen auf der ebenen Bodenfläche 4 des Bodenelementes 3 mit einem für die Beweglichkeit erforderlichen Spiel unten auf; an ihre Oberkante schließt sich im aufgerichteten Zustand (Fig. 1) das Deckelelement 6 mit einer gegenüber dessen Seitenwänden 14 vertieft liegenden Abschlußfläche 22 (Fig. 3) an. Auf der ebenen Bodenfläche 4 des Bodenelementes 1 und gegebenenfalls auf der Abschlußfläche 22 des Deckelelementes 6 sind nach innen zu vorragende Anschlagmittel für die Türen 10 angeordnet, die im vorliegenden Falle durch eine ringsumgehende Anschlagleiste 23 (Fig. 4) gebildet sind, deren genaue Gestaltung im weiteren noch anhand der Fig. 12,13 erläutert werden wird.

Die Handhabung dieses insoweit beschriebenen Frachtbehälters geschieht wie folgt:
In dem aufgerichteten Gebrauchszustand, wie er bspw. in den Fig. 1,2 veranschaulicht ist, sind das Boden- und das Deckelelement 1 bzw. 6 mit den Seitenwandelementen 5 über die Zapfen 15, 19 zusammengesteckt. Die Zapfenverbindungen in den Ecken des Boden- und des Deckelelementes 1 bzw. 6 sind durch Verriegelungseinrichtungen gesichert, die bspw. in den Profilen 17 und den Zapfen 15, 19 vorgesehene fluchtende Bohrungen 24 (Fig. 3) aufweisen, in die bei 25 angedeutete, gegebenenfalls durch eine Sicherungskette unverlierbar gehaltene Sicherungsstifte eingesteckt werden können. Die Türen 10 können wahlweise geschlossen oder geöffnet sein, wobei bei 26 in Fig. 3 angedeutete Schließeinrichtungen an den Türen 10 vorgesehen sein können.

Abhängig von dem jeweiligen Einsatzzweck kann der Frachtbehälter nach Abnahme des Deckelelementes 6 auch in dem in Fig. 4 dargestellten Zustand,in dem die Türen 10 in die rinnenartigen Vertiefungen der Seitenwandelemente 5 eingeklappt sind, nach Art einer Palette verwendet werden, wobei eine Be- und Entladung sowohl von den beiden Stirnseiten als auch von oben her möglich ist. Selbstverständlich kann auch das Deckelelement 6 auf den in dem Zustand nach Fig. 4 befindlichen Frachtbehälter aufgesetzt sein, oder bspw. nach der Beladung aufgesetzt werden, um eine weitere Einsatzvariante zu erwähnen. Die eingeklappten Türen 10 bilden zusammen mit den Profilen 17 und der Bodenfläche 4 ebene Innenflächenbereiche für den so verwendeten Container, wodurch bspw. das Einschieben von stückigen Gütern erleichtert wird.

Zum Einklappen der Türen 10 in die Stellung nach Fig. 4 müssen,um die Anschlagleiste 23 des Bodenelementes 3 zu überwinden, entweder die Seitenwandelemente 5 etwas angehoben werden, oder aber es sind die Türen 10 in ihren Scharnieren 12 begrenzt längsverschieblich gelagert, wie dies im einzelnen noch erläutert werden wird. Eine weitere Möglichkeit besteht darin, daß die Scharnierelemente 11 ihrerseits gegenüber den Seitenwandelementen 5 längs ihrer Scharnierachse begrenzt verschieblich angeordnet sind.

Grundsätzlich ist an dieser Stelle darauf hinzuweisen, daß anstelle der gezeigten zweiflügeligen Ausbildung der Türen 10 naturgemäß auch eine einflügelige Türkonstruktion möglich wäre, bei der die Tür dann lediglich an einem der Seitenwandelemente über ein Scharnierelement 11 od.dgl. angeschlagen ist.

In jedem Fall kann der Frachtbehälter aber nicht nur durch die Türen 10, sondern auch bei abgenommenem Deckelteil 6, wie in Fig. 3 dargestellt, von oben her beladen werden, falls dies im Einzelfall von Vorteil sein sollte.

Insbesondere für den Rücktransport kann der leere Frachtbehälter mit wenigen Handgriffen in eine flache Leertransportstellung überführt werden, die im einzelnen in Fig. 7 dargestellt ist. Zu diesem Zwecke werden nach Lösen der Sicherungsstifte 25 das Deckelelement 6 abgenommen (Fig. 3), worauf die Seitenwandelemente 5 von dem Bodenteil 1 abgezogen und die Türen 10 nach innen geklappt werden (Fig. 5), so daß sie breitseitig flach liegend auf der Innenseite der Wandelemente 5 versenkt sind.

Die nun im wesentlichen tafelförmigen Wandelemente 5 mit den eingeklappten versenkten Türen 10 werden nunmehr aus der in Fig. 6 ersichtlichen Weise einfach flach übereinander auf das Bodenelement 1 aufgelegt, wobei die Reihenfolge keine Rolle spielt.

Nunmehr wird das Deckelelement 6 mit seinen Zapfen 15 in die Zapfenlöcher 20 des Bodenelementes 1 eingesteckt, womit sich die in Fig. 7 veranschaulichte kompakte flache Einheit ergibt, bei der das Deckelelement 6 mit dem Bodenelement 1 unmittelbar starr verbunden ist und die Seitenwandelemente 5 mit den eingeklappten Türen 10 zwischen dem sie übergreifenden, im Querschnitt etwa U-förmigen Deckelelement 6 und dem flachen Bodenelement 1 unverlierbar gehaltert sind.

In diesem flachen tafelförmigen Zustand nach Fig. 7 weist der zusammengelegte Frachtbehälter lediglich etwa ein Fünftel des Platzbedarfes des in Fig. 1 in seiner aufgerichteten Gebrauchsstellung dargestellten Frachtbehälters auf. Das flache kompakte "Paket", wie es in Fig. 7 dargestellt ist, kann ohne weiteres auch hochkant transportiert werden; mehrere solcher Pakete können auch gestapelt werden. Da, wie bereits erläutert, der in Fig. 7 mit 27 bezeichnete Abstand paralleler Außenfläche der Aufstellfüße 2 etwas kleiner ist als der zugeordnete Abstand 28 gegenüberliegender Innenflächen der Winkelleisten 8 des Deckelelementes 6 ist eine einwandfreie seitliche Führung der gestapelten Frachtbehälter auch in dem zusammengelegten Zustand gewährleistet, während gleichzeitig der Stapelvorgang erleichtert wird.

Das Wiederaufrichten des Frachtbehälters aus dem zusammengelegten Zustand nach Fig. 7 erfolgt in der umgekehrten Weise wie oben geschildert. Da das Deckelelement 6 und das Bodenelement 1 mit den Wandelementen 5 lediglich durch Steckverbindungen verbunden sind, die sehr stabil und einfach zu handhaben sind, erfordert der Umbau des Frachtbehälters von dem Gebrauchszustand in den Leertransportzustand und umgekehrt lediglich wenige Handgriffe, die auch von ungeübten Personen ohne weiteres ausgeführt werden können.

Im folgenden werden einige konstruktive Einzelheiten des anhand der Fig. 1 bis 7 lediglich in seinem grundsätzlichen Aufbau und seiner Funktionsweise geschilderten Frachtbehälters erläutert:
In der Regel ist es zweckmäßig, das Bodenelement 1 oder das Deckelelement 6 mit den Wandelementen 5 unverlierbar derart zu verbinden, daß der Umbau des Frachtbehälters von den Gebrauchs- in den Leertransportzustand und umgekehrt ohne Lösen der entsprechenden Verbindungsmittel erfolgen kann. In einer besonders einfachen und zweckmäßigen Ausführungsform kann dies bspw. in der aus den Fig. 8 bis 10 ersichtlichen Weise erfolgen:
An dem Bodenelement 1 sind stirnseitig neben den Türen 10 zwei flache Laschen 29 mittels entsprechender Befestigungsschrauben 30 drehbeweglich gelagert. Jede Lasche 29 weist ein Langloch 31 auf, in das eine Kopfschraube 32 eingreift, die achsparallel zu der Befestigungsschraube 30 an dem einen oder dem anderen Wandelement 5 im Bereiche dessen Profils 17 befestigt ist.

Aus einem Vergleich der Fig. 8,9 ist zu entnehmen, daß die Länge der Laschen 29 und deren Langlöcher 31 so gewählt ist, daß, ausgehend von der Gebrauchsstellung nach Fig. 8, das jeweilige Seitenwandelement 5 soweit angehoben werden kann, bis seine Zapfen 19 aus den Zapfenlöchern 20 ausgehoben sind (Fig. 9). Damit können die Seitenwandelemente 5 in beliebiger Reihenfolge auf das Bodenelement 1 flachliegend aufgefaltet werden, wie dies in Fig. 10 gezeigt ist. Die Laschen 29 nehmen dabei eine entsprechende Schräglage ein. Zusätzlich zu ihrer bereits erwähnten Funktion, das Bodenelement 1 mit den Wandelementen 5 unverlierbar zu verbinden, erfüllen die Laschen 29 gleichzeitig noch eine Führungsaufgabe für die Wandelemente 5 bei deren Aufstecken auf das Bodenelement 1. Außerdem bilden sie in dem in Fig. 10 dargestellten zusammengelegten Leertransportzustand des Frachtbehälters eine zusätzliche seitliche Sicherung für die zwischen dem U-förmigen Deckelelement 6 und dem Bodenelement 1 liegenden Seitenwandelemente 5.

Im Bereiche der Ecken sind an dem Bodenelement 1 seitlich vorragende Stoßfängerleisten 33 vorgesehen, die gegebenenfalls auch aus einem elastischen Material, bspw. Gummi, bestehen können. Diese ragen in der aus Fig. 9 zu entnehmenden Weise seitlich über die Laschen 29 vor, so daß sie diese nach außen zu schützen, während sie gleichzeitig einen Schutz der Außenflächen der Wandelemente 5 gegen Zerkratzen und Beschädigung bilden.

Grundsätzlich wäre es aber auch möglich, die Laschen 29 an dem Bodenelement 1 und an den Wandteilen 5 versenkt anzuordnen, indem diese Elemente mit entsprechenden Ausnehmungen ausgebildet werden.

Alternativ wäre es auch denkbar, die Laschen 29 nicht an dem Bodenelement 1, sondern an dem Deckelelement 6 in entsprechender Weise mittels der Befestigungsschrauben 30 drehbeweglich anzuordnen, so daß beim Zusammenlegen des Frachtbehälters die Wandelemente 5 in das im Querschnitt U-förmige Deckelelement eingelegt werden und anschließend auf dessen nach oben weisende Zapfen 15 das Bodenelement 1 aufgesteckt wird.

Anstelle der Laschen 29 können auch andere zweckdienliche Verbindungsmittel Verwendung finden, um die Seitenwandelemente 5 mit dem Boden- oder dem Deckelelement 6 unverlierbar zu verbinden. Solche Verbindungsmittel können bspw. auch Sicherungsketten oder flexible Bänder umfassen. Eine derartige Alternativlösung zeigt Fig. 13: Auf dem Bodenelement 1 ist für jedes Wandelement 5 ein flexibles Band 34 einenends bei 35 befestigt, das andernends bei 36 mit dem jeweiligen Wandelement 5 verbunden ist. Das flexible Band 34 erlaubt es ebenfalls, die Zapfen 19 des Wandelementes 5 aus den Zapfenlöchern 20 des Bodenelementes 1 auszuheben (Fig. 9) und sodann das Wandelement auf das Bodenelement 1 aufzulegen.

Den genauen konstruktiven Aufbau der leistenartigen Scharnierelemente 11 veranschaulichen insbesondere die Fig. 11 bis 13:

Jedes der Scharnierelemente 11 ist in Gestalt einer Profilschiene, vorzugsweise aus Aluminium oder einem faserverstärkten Kunststoff, gefertigt und mittels eines Scharnieres 34,dessen vertikale Scharnierachse bei 35 angedeutet ist (Fig. 11) an dem in Gestalt eines Rechteckprofilrohres ausgebildeten Profil 17 drehbeweglich gelagert. Das Profil 17 ist zweiseitig von dem Kunststoffmaterial des Wandelementes 5 umschlossen, wobei das Scharnier 34 in dem Eckbereich zwischen dem Profil 17 und der Innenwandfläche 21 angeordnet ist. An dem Scharnierelement 11 ist die Tür 10 mittels der Scharniere 12 angeschlagen, deren vertikale, zu der Scharnierachse 35 parallele Scharnierachse mit 36 bezeichnet ist und seitlich in geringem Abstand neben dem Profil 17 verläuft. Das Scharnierelement 11 ist außerdem mit einer randoffenen Nut 37 ausgebildet, in die eine gegebenenfalls als Lippendichtung profilierte elastische Dichtleiste 38 auswechselbar eingelegt ist, die mit einer entsprechenden Dichtfläche 39 an der Tür 10 zusammenwirkt, derart, daß bei geschlossener Tür 10 eine wirksame Abdichtung des Behälterinnenraums gegen Spritzwasser und Staub in diesem Bereiche gewährleistet ist. Außerdem liegt das Scharnierelement 11 in der in Fig. 11 dargestellten Gebrauchsstellung mit einer Anschlagfläche 390 an der nach innen weisenden Seitenfläche des Profils 17 an, womit es gegen eine nach außen zu gerichtete Verschwenkung um die Scharnierachse 35 lagefest fixiert ist. Im Bereiche der Anschlagfläche 390 kann erforderlichenfalls eine ähnliche Dichtleiste wie bei 38 angeordnet sein, die mit dem Profil 17 zweckdienlich zusammenwirkt und auch in diesem Bereiche eine Abdichtung erzeugt.

Als Material für diese Dichtleisten (bspw. 38) eignet sich z.B. Moosgummi mit einer Korkbeschichtung, um das Anfrieren der Türen 10 zu verhindern, insbesondere dann, wenn der Frachtbehälter im Freien gelagert werden soll. Auch andere zweckdienliche Dichtungsmaterialien kommen naturgemäß infrage.

Die auf der Bodenfläche 4 des Bodenelementes 1 angeordnete Anschlagleiste 23 ist, wie aus den Fig. 11 bis 13 zu ersehen, ringsumlaufend geschlossen mit Abschnitten ausgebildet, die im wesentlichen parallel zu den Seitenwandelementen 5 und den geschlossenen Türen 10 sich erstrecken. Im Bereiche jedes Scharnierelementes 11 ist diese Anschlagleiste 23 bei 40 nach innen zu soweit zurückgesetzt, daß sie im aufgerichteten Gebrauchszustand des Frachtbehälters gleichzeitig als innenliegender Anschlag für das Scharnierelement 11 wirkt. Das Scharnierelement 11 ist somit in der in Fig.11, 12 dargestellten Gebrauchsstellung lagefest zwischen dem Teil 40 der Anschlagleiste 23 und der Innenfläche des Profils 17 verriegelt, an dem es über die Anschlagfläche 390 anliegt.

Die Anschlagleiste 23 verläuft außerdem mit ihren zu dem jeweiligen Wandelement 5 parallelen Abschnitt 41 in einem solchen Abstand von dessen Innenfläche 21,daß bei in das Wandelement 5 eingeklappten Türen 10 diese gemeinsam mit dem Scharnierelement 11 lagefest verriegelt sind. Dies ist insbesondere dann von Bedeutung, wenn der Frachtbehälter mit eingeklappten versenkten Türen 10 bspw. zum Be- oder Entladen benutzt werden soll, wie dies anhand der Fig. 4 bereits erläutert worden ist.

Um einen spritzwasser- und staubdichten Abschluß der Türen auch im Bereiche der Türspalte zu gewährleisten, kann entweder an der Tür 10 oder an der Abschlußleiste 23 in dem mit der Tür 10 zusammenwirkenden Bereich eine Dichtleiste ähnlich der Dichtleiste 38 vorgesehen sein. Dabei kann auch jede Tür auf ihrer Innenseite eine ringsumlaufende geschlossene Rahmendichtung tragen, mit der sie gegen entsprechende Dichtleisten an dem Scharnierelement 11 und der Anschlagleiste 23 des Bodenelementes 1 sowie einer entsprechend ausgebildeten Anschlagleiste auf der Abschlußfläche 22 des Deckelelementes 6 anliegt.

Fig. 11 zeigt die Tür 10 im geschlossenen Zustand, wobei das profilierte und gegebenenfalls mit Verstärkungsrippen versehene Türblatt bei 42 an der Anschlagleiste 23 anliegt. Das Scharnierelement 11 ist, wie erläutert, lagefest verriegelt.

In Fig. 12 ist die Tür 10 in der voll geöffneten Stellung veranschaulicht, wobei der Öffnungswinkel ca. 90 bis 100° beträgt, was normalerweise ausreichend ist. Selbstverständlich kann der Öffnungswinkel auch größer gewählt werden, wenn dies im Einzelfall erforderlich sein sollte. Dazu muß lediglich die Scharnierachse 36 weiter zur Vorderseite des Frachtbehälters vorgerückt und/oder das Profil 17 in seiner Gestalt verändert werden. Das Profil 17 und damit das Seitenwandelement 5 bildet in dieser Stellung bei 43 gleichzeitig den Türanschlag.

In Fig. 13 schließlich ist die Tür 10 mit dem Scharnierelement 11 in der in das Wandelement 5 eingeklappten versenkten Stellung dargestellt, in der sie, wie bereits erwähnt, bei aufgerichtetem Frachtbehälter durch den Abschnitt 41 der Anschlagleiste 23 lagefest verriegelt ist.

Die ringsumlaufende Anschlagleiste 23 bildet auf der Bodenfläche 4 eine in sich geschlossene Drainagewand, die das Eindringen von bspw. an den Innenwandflächen 21 sich bildendem und auf der Bodenfläche sich sammelndem Schwitzwasser in das Innere des Frachtbehälters verhindert. Gleichzeitig wirkt sie als zusätzliche Versteifungsrippe für das Bodenelement 1. Um ein ungehindertes Ablaufen etwa sich auf der Bodenfläche 4 sammelnden Kondenswassers zu gewährleisten, ist das Bodenelement 1 mit einer Drainageeinrichtung in Gestalt von wenigstens einem Drainageloch 44 versehen, das in den von der Anschlagleiste 23 und den Seitenwandelementen 5 begrenzten Raum mündet (Fig. 13).

Die Scharniere 12, 34 können an sich beliebig in Gestalt gebräuchlicher Scharnierbänder ausgebildet sein. Es ist aber zweckmäßig, diese Scharniere trennbar zu wählen, derart, daß die Türen 10 bspw. im Reparaturfall von den Scharnierelementen 11 abgenommen und/oder die Scharnierelemente 11 ihrerseits von den Seitenwandelementen 5 an den Scharnieren 34 gelöst und damit aus dem Frachtbehälter entfernt werden können.

Bei der anhand der Fig. 1 bis 7 mehr schematisch dargestellten einfachen Ausführungsform des Frachtbehälters sind in der bspw. aus Fig. 3 ersichtlichen Weise die Wandelemente 5 und das Deckelelement 6 sowie das Bodenelement 1 an im aufgerichteten Gebrauchszustand aneinanderstoßenden Seiten ebenflächig ausgebildet. Dies ist für eine Vielzahl von Verwendungszwecken des Frachtbehälters ausreichend. Wenn es aber bspw. auf bessere Abdichtungsverhältnisse im Bereiche dieser Trennfugen oder um die Gewinnung einer zusätzlichen Stabilität geht, ist eine formschlüssige Verbindung der erwähnten Elemente im Bereiche der Trennfugen vorzuziehen. Ein Beispiel dafür ist in den Fig. 14, 15 veranschaulicht:

Zwischen der Seitenwand 14 des Deckelelementes 6 und dem Wandpaneel 18 des jeweiligen Seitenwandelementes 5 ist im Bereiche der Stoßflächen eine Nut-/Federverbindung vorgesehen, die aus einer in der Seitenwand 14 angeordneten Nut 45 und einer in diese eingreifenden Feder 46 an dem Wandpaneel 18 besteht. Eine entsprechende Nut-/Federverbindung ist auch zwischen dem Bodenelement 1 und dem Wandpaneel 18 des jeweiligen Seitenwandelementes 5 vorgesehen (Fig. 15); die Nut in dem Wandpaneel 18 ist mit 47 bezeichnet, während die in diese eingreifende Feder des Bodenelementes 1 bei 48 veranschaulicht ist.

In die Nuten 45, 47 können naturgemäß auch Dichtelemente ähnlich der Dichtleiste 38 (Fig. 11) eingelegt sein, falls dies sich im Einzelfall als zweckmäßig erweisen sollte. Außerdem können alternativ anstelle der erwähnten Nut-/Federverbindungen auch Labyrinthdichtungen oder dergl. vorgesehen sein.

Bei den beschriebenen Ausführungsformen des Frachtbehälters ist das Deckelelement 6 geschlossen mit einer ebenen (Fig. 1) oder einer leicht nach oben zu ausgewölbten bzw. dachförmigen Außenfläche 7 (Fig. 10) veranschaulicht. Für bestimmte Verwendungszwecke, bspw. nach Art einer Truhe oder eines Korbes, kann es aber zweckmäßig sein, das Deckelelement 6 offen auszubilden, wie dies in Fig. 16 veranschaulicht ist. Das Deckelelement 6a ist hier in Gestalt eines offenen Rahmens konstruiert, der eine Zugangsöffnung 50 umschließt und im übrigen - bis auf die fehlende Außenfläche 7 - der anhand der vorherigen Ausführungsformen beschriebenen Konstruktion des Deckelelementes 6 gleicht. Gleiche Teile sind deshalb mit gleichen Bezugszeichen versehen und nicht nochmals erläutert.

Der mit einem solchen rahmenartigen Deckelelement 6a versehene Frachtbehälter kann im übrigen mit den Türen 10 der beschriebenen Ausführungsformen versehen sein, doch kann - ebenso wie bei den anderen Ausführungsformen - auch ein anders gestaltetes Verschlußteil Verwendung finden. Als Beispiel dafür ist in den Fig. 16 bis 18 eine insbesondere zur Aufnahme von Schüttgütern geeignete Ausführungsform des Frachtbehälters veranschaulicht, bei der zwei Verschlußelemente in Gestalt von zwei Schiebern 51 vorgesehen sind. Diese die Vorder- und die Rückwand bildenden Schieber 51 sind in entsprechende Schieberführungen ergebende vertikale Führungsnuten 52 (Fig.17) der Teile der Seitenwandelemente 5 bildenden Profile 17 eingeschoben, in denen sie beliebig weit nach oben zu verschoben werden können. Wie aus Fig. 18 hervorgeht, ist an dem Bodenelement 3 für jeden Schieber 51 eine Auflagekante 52 ausgebildet, an die sich eine vertikale Dichtfläche 53 anschließt, die den Schieber 51 nach innen zu abstützt und gleichzeitig zusammen mit der Auflagekante 52 eine doppelte Flächendichtung bildet. Erforderlichenfalls können in diesem Bereiche in dem Bodenelement 1 auch Dichtleisten ähnlich der Dichtleiste 38 (Fig. 11) angeordnet sein, denen gegebenenfalls auch entsprechende Dichtleisten im Bereiche der Führungsnuten 52 zugeordnet sind, wie dies in Fig. 17 bei 54 gestrichelt angedeutet ist.

Grundsätzlich ähnliche Verhältnisse können auch im Bereich des Deckelelementes 6 (Fig. 18) bzw. des Deckelelementes 6a (Fig. 16) vorliegen. Wie aus Fig.18 zu entnehmen, ist das Deckelelement 6 im Bereiche seiner Außenberandung an den Stirnseiten jeweils mit einer Nut 55 ausgebildet, die im geschlossenen Zustand den mit einer Handhabe 56 versehenen Schieber 51 übergreift. Der Schieber 51 ist bei 57 gegen eine entsprechende Anschlagfläche 58 des Deckelelementes 6 abgestützt, das erforderlichenfalls ebenfalls mit der erwähnten Dichtleiste ausgebildet sein kann. In der Regel ist bei dieser Ausführung aber eine zusätzliche Abdichtungsmaßnahme gegen Spritzwasser nicht erforderlich.

Bei der Ausführung gemäß Fig. 18 ist der Schieber 51 im geschlossenen Zustand durch das Deckelelement 6 selbsttätig gesichert, so daß ohne Abnahme des Deckelelements 6 eine Betätigung nicht möglich ist. Diese Lösung kommt deshalb insbesondere für Frachtbehälter infrage, die zum Transport von Stückgütern bestimmt sind.

Demgegenüber ist in Fig. 16 eine Variante dargestellt, bei der der im wesentlichen tafelförmige Schieber 51 bei aufgesetztem Deckelelement 6a nach oben zu unbehindert beliebig weit herausgezogen werden kann, so daß sich an seiner Unterkante ein einstellbarer Spalt 60 ergibt. Beim Einsatz zum Transport von Schüttgütern,für den diese Ausführungsform besonders bestimmt ist, kann auf diese Weise das Schüttgut - gegebenenfalls unter entsprechendem Kippen des Frachtbehälters - durch den Spalt 60 auslaufen lassen werden.

Um den Schieber 51 in der Leertransportstellung aufzunehmen, ist, wie aus Fig. 17 zu entnehmen, an den Profilen 17 jeweils eine zusätzliche Schieberführung angeformt, die von einer rechtwinklig zu der Führungsnut 52 verlaufenden weiteren Führungsnut 61 gebildet ist, in die der bei 62 strichpunktiert angedeutete Schieber eingesetzt ist.

Auf der Innenseite der Schieber 51 sich etwa bildendes Schwitzwasser kann über eine in die Bodengruppe eingeformte Sammelrinne 63 (Fig. 18), der gegebenenfalls noch eine zusätzliche Drainageeinrichtung zugeordnet ist, nach außen zu abgeführt werden.

Bei Verwendung der ringsumlaufenden Anschlagleiste 23 (vergl. bspw. Fig. 11) können die Abmessungen der Seitenwandelemente 5 derart gewählt werden, daß bei auf das Bodenelement aufgelegten Seitenwandelementen 5 die Anschlagleiste 23 gleichzeitig noch zusätzlich als seitliche Halterung für das aufliegende Seitenwandelement 5 dient. Das durch die über die ebene Bodenfläche 4 vorstehende Anschlagleiste 23 für das Einklappen der Türen 10 in die versenkte Stellung nach Fig. 5 erforderliche, bereits geschilderte Anheben der Seitenwandelemente 5 kann, falls erforderlich, im übrigen ohne weiteres vermieden werden.

Zu diesem Zwecke können bspw. die Scharniere 12 und/oder 34 (Fig. 11) derart ausgebildet werden, daß sie eine begrenzte Höhenbeweglichkeit der jeweiligen Tür 10 und/oder des zugehörigen Scharnierelements 11 gegenüber dem Bodenelement 1 ermöglichen, die es gestattet, die Tür 10 soweit anzuheben, daß sie über die Anschlagleiste 23 geschwenkt werden kann.

Eine in diesem Sinne wirkende Ausführungsform ist in Fig. 19 veranschaulicht:
Die Scharniere 12, an denen die Tür 10 an dem Scharnierelement 11 angeschlagen ist, weisen jeweils ein mit der Tür 10 verbundenes erstes Scharnierteil 64 auf, das auf einem Scharnierbolzen 65 drehbeweglich gelagert ist, der in das andere Scharnierteil 66 eingepreßt ist, das mit dem Scharnierelement 11 verbunden ist. Die Tür 10 ist mit den Scharnierteilen 64 auf den Scharnierbolzen 65 um einen Betrag x nach oben zu verschiebbar, der durch einen Anschlag bestimmt ist, welcher bspw. in Gestalt eines kleinen Winkels 66 ausgebildet ist, der oberhalb eines Scharnieres 12 an dem Scharnierelement 11 befestigt ist.

Das Maß x entsprechend dem maximalen Aushebeweg der Tür 10 ist größer als die Höhe der Anschlagleiste 23.

Das Bodenelemente 1, das Deckelelement 6 und die Wandelemente 5 sind bei den beschriebenen Ausführungsformen,einschließlich der Türen 10,jeweils einstückig aus Kunststoffmaterial geformt. Dieses Kunststoffmaterial kann faserverstärkt sein; die Elemente können, wie beschrieben, glattwandig begrenzt oder aber auch mit gegebenenfalls innenliegenden Verstärkungsrippen und -teilen ausgebildet sein. In die Elemente können Verstärkungen in Form von Rahmen, Leisten und dergl. eingebettet sein, wobei für solche tragenden Rahmenteile und Verstärkungen,insbesondere in der Bodengruppe, auch Metall, vorzugsweise Aluminium, Verwendung finden kann. Die Ausbildung kann derart getroffen sein, daß sich zusammen mit den Profilen 17 eine kraftaufnehmende Rahmenkonstruktion ergibt, bei der die dazwischenliegenden Wandungsteile oder -paneele jeweils nur noch eine im wesentlichen umhüllende Funktion haben.

Eine Beschränkung in der Materialwahl ist dadurch nicht gegeben. Insbesondere sind auch Metallkonstruktionen denkbar. Zufolge des einfachen Aufbaus können die Elemente 1,5,6 auch innen oder außen mit einem wärme- oder kältedämmenden Material verkleidet sein, wie es auch möglich ist, im Innern des Frachtbehälters besondere Aufnahmeeinrichtungen, bspw. für Garnspulen oder dergl., vorzusehen.

Die Außenabmessungen des Frachtbehälters sind vorzugsweise$\text{Länge x . Breite x Höhe = 120 x 115 x 118 cm,}$ so daß diese besonders platzsparend in genormten Großcontainern untergebracht werden kann.

Abschließend sei noch erwähnt, daß die an den Ecken des Boden- und des Deckelelementes 3 bzw. 6 vorgesehenen Steckverbindungen natürlich auch anders gestaltet werden können, bspw. derart, daß das Bodenelement 1 mit vorstehenden Zapfen 19 versehen ist, die in entsprechende Aufnahmen 20 in den Profilen 17 oder den Seitenwandelementen 5 eingreifen. Das Bodenelement selbst kann innen erforderlichenfalls auch eine wannenförmige Bodenfläche 4 enthalten, wie überhaupt eine weitgehende Anpassung an die verschiedenartigsten Verwendungszwecke und an eine Vielfalt von zu transportierenden Gütern möglich ist.

Das Deckelelement 6 und/oder das Bodenelement 1 sowie die Wandelemente 5 können erforderlichenfalls auch schußsicher ausgebildet sein, so daß der Frachtbehälter auch für militärische Zwecke brauchbar ist.

## Patentansprüche

1. Zusammenlegbarer Frachtbehälter oder Container, insbesondere rechteckiger oder quadratischer Querschnittsgestalt, mit einem Bodenelement (1), mit Seitenwandelementen (5) und mit einem Deckelelement (6), die in einem aufgerichteten Gebrauchszustand starr miteinander verbunden sind, sowie mit wenigstens einem nach außen aufmachbaren Verschlußteil in Gestalt einer Tür (10), die in einem Eckbereich um eine vertikale Scharnierachse (36) an einem Seitenwandelement (5) oder einem mit diesem verbundenen Teil (11) schwenkbar gelagert ist, wobei in den Eckbereichen des Boden- und Deckelelementes (1, 6) lösbare Steckverbindungseinrichtungen (15, 16; 19, 20) zur Verbindung des Boden- und Deckelelementes (1, 6) mit den Seitenwandelementen (5) vorgesehen sind, und wobei die Steckverbindungseinrichtungen (15, 16; 19, 20) in einem zusammengelegten Leertransportzustand des Frachtbehälters zur Verbindung des Deckelelementes (6) mit dem Bodenelement (1) bei dazwischen eingelegten Seitenwandelementen (5) samt der wenigstens einen Tür (10) eingerichtet sind,
dadurch gekennzeichnet, daß
daß die wenigstens eine Tür (10) in dem Leertransportzustand an das im Eckbereich anschließende Seitenwandelement (5) flachliegend innen anklappbar ausgebildet ist, und
daß in diesem Leertransportzustand die wenigstens eine angeklappte Tür (10) an dem Seitenwandelement (5) anliegend untergebracht ist, wobei die um die Scharnierachse (36) schwenkbare Verbindung zwischen der wenigstens einen Tür (10) und dem Seitenwandelement (5) nicht gelöst ist.

2. Frachtbehälter nach Anspruch 1, dadurch gekennzeichnet, daß die Steckverbindungseinrichtungen an einem der miteinander zu verbindenden Elemente (1, 5, 6) angeordnete Steckzapfen (15, 19) und an dem jeweils anderen Element angeordnete Aufnahmen (16, 20) für die Steckzapfen aufweisen.

3. Frachtbehälter nach Anspruch 1 oder 2, dadurch gekennzwichnet, daß die Seitenwandelemente (5) jeweils an zwei einander gegenüberliegenden Seiten parallele, pfostenartige Profile (17) aufweisen, an denen gegebenenfalls Teile der Steckverbindungseinrichtungen angeordnet sind.

4. Frachtbehälter nach Anspruch 3, dadurch gekennzeichnet, daß die Profile (17) auf dem jeweiligen Seitenwandelement (5) über die Wandfläche vorragend angeordnet ist.

5. Frachtbehälter nach Anspruch 4, dadurch gekennzeichnet, daß die Profile (17) auf der Innenseite der Seitenwandelemente (5) vorragend angeordnet sind.

6. Frachtbehälter nach einem der Ansprüche 3 bis 5, dadurch gekennzeichnet, daß die Profile (17) als Hohlprofile oder Rohre ausgebildet sind.

7. Frachtbehälter nach den Ansprüchen 1, 4 und 5, dadurch gekennzeichnet, daß die Tür in den von den beiden vorragenden Profilen (17) begrenzten vertieften Bereich versenkt einklappbar ausgebildet ist.

8. Frachtbehälter nach Anspruch 1, dadurch gekennzeichnet, daß mit den Profilen (17) oder den Seitenwandelementen (5) Scharnierelemente (11) verbunden sind, die jeweils zwei Parallele Scharnierachsen (35, 36) aufweisen, von denen eine (35) eine Verschwenkung des Scharnierelementes (11) bezüglich des Seitenwandelementes (5) ermöglichend angeordnet und die andere (36) der Tür (10) zugeordnet ist.

9. Frachtbehälter nach Anspruch 8, dadurch gekennzeichnet, daß das Scharnierelement (11) in wenigstens einer Stellung verriegelbar ist.

10. Frachtbehälter nach Anspruch 8 oder 9, dadurch gekennzeichnet, daß das Scharnierelement (11) lösbar an dem Seitenwandelement (5) oder dessen Profil (17) befestigt ist.

11. Frachtbehälter nach einem der Ansprüche 8 bis 10, dadurch gekennzeichnet, daß zwischen dem Scharnierelement (11) und dem Profil (17) oder dem Seitenwandelement (5) Dichtmittel (bei 390) angeordnet sind.

12. Frachtbehälter nach einem der Ansprüche 8 bis 11, dadurch gekennzeichnet, daß zwischen der Tür (10) und dem Scharnierelement (11) und/oder dem Boden- oder Deckelelement (1, 6) Dichtmittel angeordnet sind.

13. Frachtbehälter nach einem der vorhergehenden Ansprüche, dadurch gekennzeichnet, daß an dem Boden- und/oder dem Deckelelement (1, 6) Anschlagmittel (23; 52, 53) für ein Verschlußteil (10; 51) angeordnet sind.

14. Frachtbehälter nach den Ansprüchen 1 und 13, dadurch gekennzeichnet, daß die Anschlagmittel zumindest am Bodenelement (1) eine erhabene Anschlagleiste (23) aufweisen.

15. Frachtbehälter nach Anspruch 14, dadurch gekennzeichnet, daß die Anschlagleiste (23) ringsumlaufend geschlossen ausgebildet ist, und daß die an das Seitenwandelement (5) herangeklappte Tür (10) in dieser Stellung durch die Anschlagmittel (23) fixierbar ist.

16. Frachtbehälter nach einem der Ansprüche 9 bis 15, dadurch gekennzeichnet, daß das Scharnierelement (11) durch die Anschlagmittel (23) in seiner jeweiligen Stellung arretierbar ist.

17. Frachtbehälter nach einem der Ansprüche 13 bis 16, dadurch gekennzeichnet, daß ein von den Anschlagmitteln (23) begrenzter Raum des Bodenelementes (1) eine nach außen führende Drainageeinrichtung (44) aufweist.

18. Frachtbehälter nach einem der vorhergehenden Ansprüche, dadurch gekennzeichnet, daß die wenigstens eine Tür (10) eine von der Höhe der Seitenwandelemente (5) verschiedene Höhe aufweist, und daß das Boden- und/oder das Deckelelement (1, 6) im Bereiche der Seitenwandelemente (5) oder der Tür (10) mit vorragenden oder zurückspringenden Seitenwandteilen versehen ist, die im aufgerichteten Gebrauchszustand des Frachtbehälters an die Seitenwandelemente (5) bzw. die wenigstens eine Tür (10) anschließen.

19. Frachtbehälter nach einem der vorhergehenden Ansprüche, dadurch gekennzeichnet, daß die Seitenwandelemente (5) mit dem Boden- oder dem Deckelelement (1, 6) unverlierbar durch Verbindungsmittel (29, 34) verbunden sind, die die Überführung der Seitenwandelemente (5) aus dem aufgerichteten Gebrauchszustand in die zusammengelegte Leertransportstellung gestattend ausgebildet sind.

20. Frachtbehälter nach Anspruch 19, dadurch gekennzeichnet, daß die Verbindungsmittel im Bereiche der Stirnseiten der Seitenwandelemente (5) angeordnete laschenartige Verbindungselemente (29) aufweisen, die an dem Boden- oder Deckelelement (1, 6) und dem jeweiligen Seitenwandelement (5) schwenkbar sowie an wenigstens einem dieser Elemente begrenzt längsverschieblich gelagert sind.

21. Frachtbehälter nach Anspruch 19 oder 20, dadurch gekennzeichnet, daß die Verbindungsmittel (29) versenkt angeordnet sind.

22. Frachtbehälter nach Anspruch 19, dadurch gekennzeichnet, daß die Verbindungsmittel wenigstens ein mit dem Boden- oder dem Deckelelement (1, 6) verbundenes, vorzugsweise elastisches bandartiges Element (34) aufweisen, an dem das jeweilige Seitenwandelement (5) angekuppelt ist.

23. Frachtbehälter nach einem der vorhergehenden Ansprüche, dadurch gekennzeichnet, daß zwischen dem Boden- und/oder dem Deckelelement (1, 6) und den Seitenwandelementen (5) Dichtmittel angeordnet sind.

24. Frachtbehälter nach einem der vorhergehenden Ansprüche, dadurch gekennzeichnet, daß zwischen dem Boden- und/oder dem Deckelelement (1, 6) und den Seitenwandelementen (5) jeweils formschlüssig ineinandergreifende Verbindungsglieder (45, 46; 47, 48) angeordnet sind.

25. Frachtbehälter nach einem der vorhergehenden Ansprüche, dadurch gekennzeichnet, daß das Bodenelement (1) zumindest in den Eckbereichen Aufstellfüße (2) aufweist.

26. Frachtbehälter nach Anspruch 25, dadurch gekennzeichnet, daß das Deckelelement (6) zumindest in den Eckbereichen Führungsmittel (8) für die Füße (2) eines aufgestapelten zweiten Frachtbehälters aufweist.

27. Frachtbehälter nach einem der vorhergehenden Ansprüche, dadurch gekennzeichnet, daß das Deckelelement (6) und/oder das Bodenelement (1) und/oder wenigstens eines der Seitenwandelemente (5) seitliche Stoßfänger (33) aufweisen.

28. Frachtbehälter nach einem der vorhergehenden Ansprüche, dadurch gekennzeichnet, daß wenigstens ein Verschlußteil als Schieber (51) ausgebildet ist, der in Führungsmitteln (52) der Seitenwandelemente (5) und/oder des Boden- und/oder des Deckelelementes (1, 6) oder von mit diesen verbundenen Teilen (17) verschieblich geführt ist.

29. Frachtbehälter nach einem der vorhergehenden Ansprüche, dadurch gekennzeichnet, daß das Deckel- und/oder das Bodenelement (6a, 1) als Rahmen ausgebildet sind/ist.

30. Frachtbehälter nach einem der vorhergehenden Ansprüche, dadurch gekennzeichnet, daß die Seitenwandelemente (5) und/oder das Bodenelement (1) und/oder das Deckelelement (6) zumindest im wesentlichen aus Kunststoff ausgebildet sind/ist.

31. Frachtbehälter nach einem der vorhergehenden Ansprüche, dadurch gekennzeichnet, daß er im aufgerichteten Zustand im wesentlichen folgende Außenabmaße aufweist.$\text{Länge x Breite x Höhe - 120 x 115 x 118 cm.}$

32. Frachtbehälter nach einem der vorhergehenden Ansprüche, dadurch gekennzeichnet, daß das Verschlußteil (10, 51) mit Schließmitteln (29) ausgestattet ist.

33. Frachtbehälter nach einem der vorhergehenden Ansprüche, dadurch gekennzeichnet, daß das Boden- und/oder das Deckelelement (1, 6) und die Wandelemente (5) schußsicher ausgebildet sind.

## Claims

1. Collapsible cargo container or transcontainer, in particular of rectangular or square cross-section, with a bottom element (1), with side wall elements (5) and with a top element (6), which are rigidly joined to one another when erected for use, and also with at least one closing part in the form of a door (10), which may be opened from the outside and is mounted on a side wall element (5) or on a part (11) connected thereto to pivot in a corner region around a vertical hinge axis (36), wherein releasable plug-in connectors (15, 16; 19, 20) are provided in the corner regions of the bottom and top element (1, 6) to connect the bottom and top element (1,6) to the side wall elements (5), and wherein, when the cargo container is collapsed or empty for shipping, said releasable plug-in connectors (15, 16; 19, 20) are arranged for connection of the top element (6) to the bottom element (1) with the side wall elements (5) located between them together with the at least one door (10), characterised in that
when in empty state for shipping, the at least one door (10) is constructed to fold in flat against the side wall element (5) adjoining the corner region, and
that when in this empty state for shipping, the at least one folded door (10) is accommodated to rest against the side wall element (5), in which case the pivoting connection around the hinge axis (36) between the at least one door (10) and the side wall element (5) is not released.

2. Cargo container according to Claim 1, characterised in that the plug-in connectors have plug-in protrusions (15, 19) on one of the elements (1, 5, 6) to be joined together and receptacles (16, 20) for the plug-in protrusions arranged on the respective other element.

3. Cargo container according to Claim 1 or 2, characterised in that on two respective opposed sides, the side wall elements (5) have parallel pillar-like sections (17), on which parts of the plug-in connectors are optionally arranged.

4. Cargo container according to Claim 3, characterised in that the section (17) is located on the respective side wall element (5) to protrude beyond the wall face.

5. Cargo container according to Claim 4, characterised in that the sections (17) are arranged to protrude on the inside of the side wall elements (5).

6. Cargo container according to one of Claims 3 to 5, characterised in that the sections (17) are formed as hollow profile sections or tubes.

7. Cargo container according to Claims 1, 4 and 5, characterised in that the door is constructed to fold into a sunken position in the recessed region defined by the two protruding sections (17).

8. Cargo container according to Claim 1, characterised in that hinge elements (11) are connected to the sections (17) or the side wall elements (5), said hinge elements each having two parallel hinge axes (35, 36), one (35) of which being located to enable the hinge element (11) to swing relative to the side wall element (5) and the other (36) being allocated to the door (10).

9. Cargo container according to Claim 8, characterised in that the hinge element (11) may be locked in at least one position.

10. Cargo container according to Claim 8 or 9, characterised in that the hinge element (11) is releasably fastened to the side wall element (5) or its section (17).

11. Cargo container according to one of Claims 8 to 10, characterised in that sealing means (at 390) are located between the hinge element (11) and the section (17) or the side wall element (5).

12. Cargo container according to one of Claims 8 to 11, characterised in that sealing means are located between the door (10) and the hinge element (11) and/or the bottom or top element (1, 6).

13. Cargo container according to one of the preceding claims, characterised in that stop means (23; 52, 53) for a closing part (10; 51) are arranged on the bottom and/or the top element (1, 6).

14. Cargo container according to Claims 1 and 13, characterised in that the stop means have a raised stop strip (23) at least on the bottom element (1).

15. Cargo container according to Claim 14, characterised in that the stop strip (23) extends right round in the form of a closed ring, and that the door (10) folded towards the side wall element (5) may be fixed in this position by the stop means (23).

16. Cargo container according to one of Claims 9 to 15, characterised in that the hinge element (11) may be held in its respective position by the stop means (23).

17. Cargo container according to one of Claims 13 to 16, characterised in that an area of the bottom element (1) defined by the stop means (23) has a drainage device (44) leading to the outside.

18. Cargo container according to one of the preceding claims, characterised in that the at least one door (10) has a height differing from the height of the side wall elements (5), and that the bottom and/or top element (1, 6) are/is provided in the region of the side wall elements (5) or door (10) with protruding or retracting side wall parts which adjoin the side wall elements (5) or the at least one door (10) when the cargo container is erected for use.

19. Cargo container according to one of the preceding claims, characterised in that the side wall elements (5) are undetachably connected to the bottom or the top element (1, 6) by connection means (29, 34), which are constructed to permit movement of the side wall elements (5) from the erected position for use into the collapsed position for empty shipping.

20. Cargo container according to Claim 19, characterised in that the connection means have strap-like connection elements (29) located in the region of the face ends of the side wall elements (5), said connection elements being hinged on the bottom or top element (1, 6) and the respective side wall element (5) as well as being longitudinally displaceable to a limited extent on at least one of these elements.

21. Cargo container according to Claim 19 or 20, characterised in that the connection elements (29) are recessed.

22. Cargo container according to Claim 19, characterised in that the connection elements have at least one preferably elastic, strip-like element (34) connected to the bottom or top element (1, 6), the respective side wall element (5) being coupled to said strip-like element.

23. Cargo container according to one of the preceding claims, characterised in that sealing means are provided between the bottom and/or top element (1, 6) and the side wall elements (5).

24. Cargo container according to one of the preceding claims, characterised in that positively interengaging connection members (45, 46; 47, 48) are provided respectively between the bottom and/or top element (1, 6) and the side wall elements (5).

25. Cargo container according to one of the preceding claims, characterized in that the bottom element (1) has support feet (2) at least in the corner regions.

26. Cargo container according to Claim 25, characterised in that the top element (6) has guide means (8) for the feet (2) of a second cargo container stacked thereon at least in the corner regions.

27. Cargo container according to one of the preceding claims, characterised in that the top element (6) and/or the bottom element (1) and/or at least one of the side wall elements (5) have/has lateral impact absorbers (33).

28. Cargo container according to one of the preceding claims, characterised in that at least one closing part is constructed as a sliding panel (51), which is displaceably guided into guide means (52) of the side wall elements (5) and/or of the bottom and/or top element (1, 6) or of parts (17) connected thereto.

29. Cargo container according to one of the preceding claims, characterised in that the top and/or bottom element (6a, 1) are/is formed as a frame.

30. Cargo container according to one of the preceding claims, characterised in that the side wall elements (5) and/or the bottom element (1) and/or the top element (6) are/is at least substantially formed of plastic material.

31. Cargo container according to one of the preceding claims, characterised in that it has substantially the following external dimensions when erected:$\text{length x width x height 120 x 115 x 118 cm.}$

32. Cargo container according to one of the preceding claims, characterised in that the closing part (10, 51) is fitted with closing means (29).

33. Cargo container according to one of the preceding claims, characterised in that the bottom and/or top element (1, 6) and the wall elements (5) are of a bullet-proof construction.

## Revendications

1. Récipient à marchandises ou conteneur pliant, en particulier de forme en section transversale rectangulaire ou carrée, comportant un élément formant fond (1), des éléments formant parois latérales (5) et un élément formant couvercle (6) qui, dans une position d'utilisation redressée, sont liés rigidement les uns aux autres, ainsi qu'au moins un élément de fermeture qui s'ouvre vers l'extérieur et se présente sous la forme d'une porte (10) montée pivotante autour d'un axe de charnière (36) vertical, dans la région d'un angle, sur un élément formant paroi (5) vertical ou sur un élément lié à ce dernier, des dispositifs de liaisons à enfichage (15, 16; 19, 20) démontables étant prévus dans la région des angles de l'élément formant fond et de l'élément formant couvercle (1, 6) aux fins de relier entre eux ledit élément formant fond et ledit élément formant couvercle (1, 6) et les dispositifs de liaisons à enfichage (15, 16; 19, 20) étant agencés pour assurer la liaison entre l'élément formant fond et l'élément formant couvercle (1, 6), avec les éléments formant parois latérales (5) et la porte (10) au nombre d'au moins une disposés entre eux dans la position de transport à vide,
caractérisé par le fait
que la porte (10) au nombre d'au moins une est agencée de manière à pouvoir être repliée à plat vers l'intérieur contre l'élément formant paroi latérale (5) contigu à l'angle dans la position de transport à vide et que, dans cette position de transport à vide, la porte (10) rabattue, au nombre d'au moins une, est appliquée à plat contre l'élément formant paroi latérale (5), la liaison pivotante autour de l'axe de charnière (36) entre la porte (10) au nombre d'au moins une et l'élément formant paroi latérale (5) n'étant pas supprimée.

2. Récipient à marchandises selon la revendication 1, caractérisé par le fait que les dispositifs de liaison à enfichage comprennent des tenons (15, 19) disposés sur l'un des éléments (1, 5, 6) à relier l'un à l'autre et des moyens de réception (16, 20) pour lesdits tenons disposés sur l'autre élément.

3. Récipient à marchandises selon la revendication 1 ou la revendication 2, caractérisé par le fait que les éléments formant parois latérales (5) comportent sur des côtés mutuellement en vis-à-vis des profilés (17) en forme de poteaux sur lesquels sont disposés le cas échéant des parties des dispositifs de liaison à enfichage.

4. Récipient à marchandises selon la revendication 3, caractérisé par le fait que les profilés (17) sont disposés sur l'élément formant paroi latérale (5) en faisant saillie par rapport à la surface de la paroi.

5. Récipient à marchandises selon la revendication 4, caractérisé par le fait que les profilés (17) sont disposés en saillie sur la face intérieure des éléments formant parois latérales (5).

6. Récipient à marchandises selon l'une des revendications 3 à 5, caractérisé par le fait que les profilés (17) se présentent sous la forme de profilés creux ou de tubes.

7. Récipient à marchandises selon les revendications 1, 4 et 5, caractérisé par le fait que la porte est agencée de manière à pouvoir être repliée et à s'encastrer dans la zone en creux délimitée par les deux profilés (17) saillants.

8. Récipient à marchandises selon la revendication 1, caractérisé par le fait que des éléments de charnière (11) sont liés aux profilés (17) ou aux éléments formant parois latérales (5), éléments de charnière qui comprennent chaque fois deux axes (35, 36) de charnière parallèles parmi lesquels l'un (35) permet un pivotement de l'élément de charnière (11) par rapport à l'élément formant paroi latérale (5) et l'autre (36) est associé à la porte (10).

9. Récipient à marchandises selon la revendication 8, caractérisé par le fait que l'élément de charnière (11) peut être verrouillé dans au moins une position.

10. Récipient à marchandises selon la revendication 8 ou la revendication 9, caractérisé par le fait que l'élément de charnière (11) est fixé de manière démontable sur l'élément formant paroi latérale (5) ou sur son profilé (17).

11. Récipient à marchandises selon l'une des revendications 8 à 10, caractérisé par le fait que des moyens d'étanchéité (en 390) sont disposés entre l'élément de charnière (11) et le profilé (17) ou l'élément formant paroi latérale (5).

12. Récipient à marchandises selon l'une des revendications 8 à 11, caractérisé par le fait que des moyens d'étanchéité sont disposés entre la porte (10) et l'élément de charnière (11) et/ou l'élément formant fond ou l'élément formant couvercle (1, 6).

13. Récipient à marchandises selon l'une des revendications précédentes, caractérisé par le fait que des moyens formant butée (23; 52, 53) pour un élément de fermeture (10; 51) sont disposés sur l'élément formant fond et/ou l'élément formant couvercle (1, 6).

14. Récipient à marchandises selon les revendications 1 et 13, caractérisé par le fait que les moyens formant butée comportent au moins sur l'élément formant fond (1) une barrette (23) surélevée.

15. Récipient à marchandises selon la revendication 14, caractérisé par le fait que la barrette (23) de butée est disposée sur l'ensemble du pourtour et forme un anneau fermé et par le fait que la porte (10) rabattue contre l'élément formant paroi latérale (5) peut être immobilisée dans cette position par les moyens (23) formant butée.

16. Récipient à marchandises selon l'une des revendications 9 à 15, caractérisé par le fait que l'élément de charnière (11) peut être immobilisé dans la position concernéeà l'aide des moyens (23) formant butée.

17. Récipient à marchandises selon l'une des revendications 13 à 16, caractérisé par le fait qu'un espace de l'élément formant fond (1) délimité par les moyens (23) formant butée comporte un dispositif de drainage (44) menant vers l'extérieur.

18. Récipient à marchandises selon l'une des revendications précédentes, caractérisé par le fait que la porte (10) au nombre d'au moins une a une hauteur différente de celle des éléments formant parois latérales (5) et par le fait que, dans la région des éléments formant parois latérales (5) ou de la porte (10), l'élément formant fond et/ou l'élément formant couvercle (1, 6) est pourvu de parties de parois latérales en saillie ou en retrait qui, dans la position dépliée d'utilisation du récipient à marchandises, se raccordent aux éléments formant parois latérales (5) ou à la porte (10) au nombre d'au moins une.

19. Récipient à marchandises selon l'une des revendications précédentes, caractérisé par le fait que les éléments formant parois latérales (5) sont liés de manière imperdable à l'élément formant fond ou à l'élément formant couvercle (1, 6) par des moyens de liaison (29, 34) qui permettent d'amener les éléments formant parois latérales (5) de la position dressée d'utilisation dans la position repliée de transport à vide.

20. Récipient de transport selon la revendication 19, caractérisé par le fait que les moyens de liaison comportent des éléments (29) en forme de pattes qui sont disposés dans la région des faces frontales des éléments formant parois latérales (5), sont montés avec possibilité de pivotement sur l'élément formant fond ou l'élément formant couvercle (1, 6) et sur l'élément formant paroi latérale (5) concerné et avec possibilité de coulissement limité sur l'un au moins de ces éléments.

21. Récipient de transport selon la revendication 19 ou la revendication 20, caractérisé par le fait que les moyens de liaison (29) sent disposés en retrait.

22. Récipient à marchandises selon la revendication 19, caractérisé par le fait que les moyens de liaison comprennent au moins un élément (34) en forme de bande, de préférence élastique, qui est lié à l'élément formant fond ou à l'élément formant couvercle (1, 6) et auquel est couplé l'élément formant paroi latérale (5) correspondant.

23. Récipient à marchandises selon l'une des revendications précédentes, caractérisé par le fait que des moyens d'étanchéité sont disposés entre l'élément formant fond et/ou à l'élément formant couvercle (1, 6) et les éléments formant parois latérales (5).

24. Récipient à marchandises selon l'une des revendications précédentes, caractérisé par le fait que des organes de liaison (45, 46,; 47, 48) qui s'engagent l'un dans l'autre par complémentarité de forme sont disposés entre l'élément formant fond et/ou à l'élément formant couvercle (1, 6) et les éléments formant parois latérales (5).

25. Récipient à marchandises selon l'une des revendications précédentes, caractérisé par le fait que l'élément formant fond (1) comporte, au moins dans la région de ses angles, des pieds (2).

26. Récipient à marchandises selon la revendication 25, caractérisé par le fait que l'élément formant couvercle (6) comporte au moins dans la région de ses angles, des moyens de guidage (8) pour les pieds (2) d'un second récipient à marchandises empilé sur le premier.

27. Récipient à marchandises selon l'une des revendications précédentes, caractérisé par le fait que l'élément formant couvercle (6) et/ou l'élément formant fond (1) et/ou au moins un des éléments formant parois latérales (5) comporte des pare-chocs (33) latéraux.

28. Récipient à marchandises selon l'une des revendications précédentes, caractérisé par le fait qu'au moins un élément de fermeture est agencé sous la forme d'un élément coulissant (51) qui est guidé dans des moyens de guidage (52) des éléments formant parois latérales (5) et de l'élément formant fond et/ou de l'élément formant couvercle (1, 6) ou d'éléments (17) liés à ceux-ci.

29. Récipient à marchandises selon l'une des revendications précédentes, caractérisé par le fait que l'élément formant couvercle et/ou l'élément formant fond (6a, 1) sont agencés sous forme de cadre

30. Récipient à marchandises selon l'une des revendications précédentes, caractérisé par le fait que les éléments formant parois latérales (5) et/ou l'élément formant fond (1) et/ou l'élément formant couvercle (6) sont/est réalisé(s) au moins essentiellement en matériau synthétique.

31. Récipient à marchandises selon l'une des revendications précédentes, caractérisé par le fait que dans la position dressée, ledit récipient a sensiblement les dimensions extérieures suivantes$\text{Longueur * Largeur * Hauteur 120 * 115 * 118 cm.}$

32. Récipient à marchandises selon l'une des revendications précédentes, caractérisé par le fait que l'élément de fermeture (10, 51) est équipé de moyens de verrouillage (29)

33. Récipient à marchandises selon l'une des revendications précédentes, caractérisé par le fait que l'élément formant fond et/ou l'élément formant couvercle (1, 6) et les éléments formant parois latérales (5) sont résistants aux balles.
